# EUROPÄISCHE PATENTSCHRIFT

(11) **EP 0 910 102 B1**
(45) Veröffentlichungstag und Bekanntmachung des Hinweises auf die Patenterteilung: **23.11.2005**
(21) Anmeldenummer: 98118510.1
(22) Anmeldetag: 30.09.1998
(51) Int. Cl.: H01H 3/56, H01H 9/20

(54) **Drehschalter mit Drehsperre**
Rotary switch with rotational locking means
Interrupteur rotatif comportant des moyens de blocage en rotation

(30) Priorität: 14.10.1997 DE 19745396
(43) Veröffentlichungstag der Anmeldung: 21.04.1999
(73) Patentinhaber: SIEMENS AKTIENGESELLSCHAFT, 80333 München (DE)
(72) Erfinder: Zimmermann, Rudolf, Dipl.-Ing., 92237 Sulzbach-Rosenberg (DE)

(56) Entgegenhaltungen:
- DE-A- 19 525 083
- DE-C- 4 328 297
- US-A- 3 036 174
- US-A- 4 390 855

## Beschreibung

Die Erfindung bezieht sich auf einen Drehschalter mit für die Drehbewegung relevanten Komponenten in einem ersten Gehäuse, insbesondere mit einem Betätigungselement und einem drehbaren Innenteil, über die das Öffnen und Schließen von Schaltkontakten des Drehschalters erfolgt.

Derartige Drehschalter gehören seit längerer Zeit zum Lieferprogramm von Elektrounternehmen. In Verbindung mit der Nutzung von Drehschaltern gibt es Anwendungsfälle, z.B. bei Etagenparksystemen, wo sichergestellt sein muß, daß ein Schaltvorgang bzw. ein Abziehen des Schlüssels bei Schlüsseldrehschaltern nur unter bestimmten Bedingungen erfolgen kann. Es muß dabei gewährleistet werden, daß eine Freigabe des Schalters zum Zurückschalten auf die Null- und damit auch Schlüsselabzugs-Stellung erst möglich ist, wenn die erforderlichen Bedingungen erfüllt sind, was durch eine entsprechende Information, z.B. über elektrischen Strom, an den Drehschalter gegeben wird.

Bisher standen zur Erfüllung derartiger Forderungen nur relativ teure, komplizierte und unflexible Lösungen zur Verfügung. Es wurden bisher hierfür elektromagnetische Abzugs- bzw. Einführsperren für Schlösser bzw. Schließzylinder eingesetzt, die direkt auf die Schließstifte bzw. auf den Schlüssel wirken und Bestandteil des Schloßkörpers sind.

Die DE 195 25 083 A1 offenbart einen elektrischen Sperrschalter, bei dem zwischen einem Drehschloß und einem Zündschloßmechanismus eine elektromagnetisch betriebene Blockiereinrichtung als integraler Bestandteil eingebaut ist.

Daher liegt der Erfindung die Aufgabe zugrunde, einen Drehschalter auf einfache Weise derart zu modifizieren, daß ein Zurückschalten auf die Null- und auch Schlüsselabzugs-Stellung abhängig von einer mit einem elektrischen Stromkreis erfaßten Bedingung gesperrt werden kann.

Die Lösung der Aufgabe besteht darin, daß an dem Drehschalter ein Sperrelement mit einem eigenen zweiten Gehäuse angekoppelt ist, das einen Elektromagneten und einen durch diesen beeinflussbaren, in seiner Längsachse verschieblichen Bolzen aufweist, der abhängig von seiner Position die Drehbewegung sperrt oder freigibt.

Als besonders vorteilhaft hat es sich erwiesen, wenn der Bolzen zumindest teilweise aus ferromagnetischem Material ausgeführt ist und als Anker dient.

Eine einfache, integrierte Stellungsabfrage für den Bolzen ist gegeben, wenn das Sperrelement Quittierkontakte aufweist, die abhängig von der Position des Ankers geöffnet oder geschlossen werden.

Um die zur Sperrung erforderliche Kraftübertragung zu erreichen, ist es besonders vorteilhaft, wenn der Bolzen mit einer der für die Drehbewegung relevanten Komponenten formschlüssig verbindbar ist.

Eine besonders preisgünstige und flexible Lösung erhält man, wenn das Sperrelement auf den Drehschalter aufgeschnappt ist.

Ein Ausführungsbeispiel der Erfindung wird im folgenden anhand einer Zeichnung näher erläutert.

In der Zeichnung ist ein Ausschnitt eines Drehschalters 1, hier insbesondere eines Schlüsseldrehschalters dargestellt, der mit einem Sperrelement 2 verbunden ist. Von dem für den Fronttafeleinbau geeigneten Drehschalter 1 ist der frontseitig liegende Betätigungszylinder 3 mit einem Schloß 4, ein sich an sich anschließendes zylindrisches Gehäuseteil 5 sowie ein drehbares Innenteil 6 gezeigt, das mit dem Betätigungszylinder 3 in Verbindung steht. Das im wesentlichen aus einem Gehäuse 7 mit einem Elektromagneten 8 und zugehörigen Anschlußkontakten 9, einem Bolzen 10 und Quittierkontakten 11 bestehende Sperrelement 2 ist auf das Gehäuseteil 5 endseitig aufgeschnappt. Der mit dem Anker 12 des Elektromagneten 8 verbundene Bolzen 10 ragt in das Gehäuseteil 5 hinein. Er ist wie der Anker 12 in seiner Längsachse derart verschiebbar, das sich sein konturiertes Ende formschlüssig mit dem Innenteil 6 verbindet und auf diese Weise die Drehbewegung des Drehschalters 1 sperrt. Alternativ ist es auch denkbar durch Eingriff des Bolzens 10, z.B. am Betätigungszylinder 3, die Drehbewegung zu sperren.

Die formschlüssige Verbindung zwischen dem Bolzen 10 und dem Innenteil 6 erfolgt bei einer vorliegenden Ausführungsform über eine Verzahnung 13.

Je nach Anwendungsfall wird der Bolzen 10 bei Stromfluß durch den Elektromagneten 8 entgegen einer Rückhaltefeder 14 nach oben oder entgegen einer Andruckfeder nach unten verschoben, um auf diese Weise die Drehbewegung des Innenteils 6 zu sperren oder freizugeben. Der Stromfluß ist dabei mit einem bestimmten Zustand verbunden, bei dem die Rückstellung des Drehschalters 1 in seine Null- bzw. Schlüsselabzugs-Stellung zulässig oder verhindert sein soll.

Die Quittierkontakte 11 werden hier von dem Bolzen 10 positionsabhängig geschlossen, wodurch eine einfache Stellungsabfrage des Sperrelements 2 ermoglicht wird.

Alternativ zur oben beschriebenen Lösung kann der Bolzen 10 selbst als ein verlängerter Anker ausgeführt sein, der dann zumindest in seinem Funktionsbereich als Anker aus ferromagnetischem Material besteht.

Die zuvor beschriebene Ausführung des Drehschalters 1 hat den Vorteil, daß der elektrische Bereich komplett geschützt hinter der Fronttafel bzw. in einem Gehäuse verbleibt, was eine erhebliche Vereinfachung zur Einhaltung bestimmter Schutzarten darstellt.

Weiterhin besteht der Vorteil dieser Lösung darin, daß jeder Drehantrieb, ob Schloß-, auch Schließanlage, Knebel-, Schwenkhebel-, Drehknopf-Antrieb etc. mit der Drehsperre, auch nachträglich im montierten Zustand, ausgestattet werden kann.

## Patentansprüche

1. Drehschalter (1) mit für die Drehbewegung relevanten Komponenten in einem ersten Gehäuse (5), mit einem Betätigungselement (3) und einem drehbaren Innenteil (6), über die das Öffnen und Schließen von Schaltkontakten des Drehschalters (1) erfolgt, **dadurch gekennzeichnet, daß** an dem Drehschalter (1) ein Sperrelement (2) mit einem eigenen zweiten Gehäuse (7) angekoppelt ist, das einen Elektromagneten (8) und einen durch diesen beeinflussbaren, in seiner Längsachse verschieblichen Bolzen (10) aufweist, der abhängig von seiner Position die Drehbewegung sperrt oder freigibt.

2. Drehschalter nach Anspruch 1, **dadurch gekennzeichnet, daß** der Bolzen (10) zumindest teilweise aus ferromagnetischem Material ausgeführt ist und als Anker (12) dient.

3. Drehschalter nach Anspruch 1 oder 2, **dadurch gekennzeichnet, daß** das Sperrelement (2) Quittierkontakte (11) aufweist, die abhängig von der Position des Ankers (12) geschlossen werden.

4. Drehschalter nach einem der vorangehenden Ansprüche, **dadurch gekennzeichnet, daß** der Bolzen (10) mit einem der für die Drehbewegung relevanten Komponenten (3,6) formschlüssig verbindbar ist.

5. Drehschalter nach einem der vorangehenden Ansprüche, **dadurch gekennzeichnet, daß** das Sperrelement (2) auf den Drehschalter (1) aufgeschnappt ist.

6. Drehschalter nach einem der vorangehenden Ansprüche, **dadurch gekennzeichnet , daß** das Sperrelement (2) auf den Drehschalter (1) aufschnappbar ist.

## Claims

1. Rotary switch (1) having, in a first housing (5), components relevant to the rotational movement, having an actuating element (3) and a rotatable inner part (6) via both of which components switch contacts of said rotary switch (1) are opened and closed, **characterised in that** coupled to the rotary switch (1) is a locking element (2) with a separate second housing (7) having an electromagnet (8) and a bolt (10) that can be influenced thereby, is moveable along its longitudinal axis, and will block or release the rotational movement depending on its position.

2. Rotary switch according to Claim 1 **characterised in that** the bolt (10) is made at least partly of a ferromagnetic material and serves as an armature (12).

3. Rotary switch according to Claim 1 or 2
**characterised in that** the locking element (2) has acknowledgement contacts (11) that are closed depending on the position of the armature (12).

4. Rotary switch according to one of the preceding Claims **characterised in that** the bolt (10) can be connected flush to one of the components (3, 6) relevant to the rotational movement.

5. Rotary switch according to one of the preceding Claims **characterised in that** the locking element (2) is snap-mounted onto the rotary switch (1).

6. Rotary switch according to one of the preceding Claims **characterised in that** the locking element (2) can be snap-mounted onto the rotary switch (1).

## Revendications

1. Interrupteur (1) rotatif comprenant des composants intéressant le mouvement de rotation dans un premier boîtier (5), un élément (3) d'actionnement et une pièce (6) intérieure tournante par lesquels s'effectuent l'ouverture et la fermeture de contacts de commutation de l'interrupteur (1) rotatif, **caractérisé en ce qu'**à l'interrupteur (1) rotatif est couplé un élément (2) de blocage ayant son propre deuxième boîtier (7) et comportant un électroaimant (8) et un axe (10) pouvant être influencé par l'électroaimant coulissant suivant son axe longitudinal, bloquant ou autorisant le mouvement de rotation en fonction de sa position.

2. Interrupteur rotatif suivant la revendication 1, **caractérisé en ce que** l'axe (10) est réalisé au moins en partie en matériau ferromagnétique et sert d'armature (12).

3. Interrupteur rotatif suivant la revendication 1 ou 2, **caractérisé en ce que** l'élément (2) de blocage a des contacts (11) de confirmation qui sont fermés en fonction de la position de l'armature (12).

4. Interrupteur rotatif suivant l'une des revendications précédentes, **caractérisé en ce que** l'axe (10) peut être assemblé à complémentarité de forme avec l'un des composants (3, 6) intéressant le mouvement de rotation.

5. Interrupteur rotatif suivant l'une des revendications précédentes, **caractérisé en ce que** l'élément (2) de blocage est encliqueté sur l'interrupteur (1) rotatif.

6. Interrupteur rotatif suivant l'une des revendications précédentes, **caractérisé en ce que** l'élément (2) de blocage peut être encliqueté sur l'interrupteur (1) rotatif.
